# EUROPÄISCHE PATENTSCHRIFT

(11) **EP 1 737 325 B1**
(45) Veröffentlichungstag und Bekanntmachung des Hinweises auf die Patenterteilung: **14.07.2010**
(21) Anmeldenummer: 05717115.9
(22) Anmeldetag: 21.03.2005
(51) Int. Cl.: A47L 9/00, A47L 9/04, A47L 11/32

(54) **BODENPFLEGEGERÄT MIT EINER ROTIERBAREN BÜRSTE**
FLOOR CLEANING APPLIANCE COMPRISING A ROTATABLE BRUSH
APPAREIL POUR L'ENTRETIEN DU SOL, PRESENTANT UNE BROSSE ROTATIVE

(30) Priorität: 10.04.2004 DE 102004017696
(43) Veröffentlichungstag der Anmeldung: 03.01.2007
(62) Teilanmeldung aus: 07101261.1
(73) Patentinhaber: Vorwerk & Co. Interholding GmbH, 42275 Wuppertal (DE)
(72) Erfinder: KOCH, Markus, 42555 Velbert (DE); RÖLLINGHOFF, Dirk, 58091 Hagen (DE)
(74) Vertreter: Müller, Enno
(86) Internationale Anmeldenummer: PCT/EP2005/051299
(87) Internationale Veröffentlichungsnummer: WO 2005/096906

(56) Entgegenhaltungen:
- EP-A- 0 523 632
- DE-C- 563 570
- US-A- 4 660 247
- US-A- 5 222 786
- PATENT ABSTRACTS OF JAPAN Bd. 017, Nr. 685 (C-1142), 15. Dezember 1993 (1993-12-15) -& JP 05 228085 A (MATSUSHITA ELECTRIC IND CO LTD), 7. September 1993 (1993-09-07)
- PATENT ABSTRACTS OF JAPAN Bd. 016, Nr. 257 (C-0949), 11. Juni 1992 (1992-06-11) -& JP 04 058926 A (SANYO ELECTRIC CO LTD), 25. Februar 1992 (1992-02-25)

## Beschreibung

Die Erfindung betrifft ein Bodenpflegegerät mit einer rotierbaren Bürste nach den Merkmalen des Oberbegriffes des Anspruches 1.

Bodenpflegegeräte der in Rede stehenden Art sind bekannt, so bspw. in Form von Vorsatzgeräten für Haushalts-Staubsauger oder auch in Form von stielgeführten Kehrgeräten. Diese weisen rotierende Bürsten auf, zur Kehrbearbeitung des zu reinigenden Bodens, wozu die Bürsten in der Regel quer zu einer üblichen Verfahrrichtung, bei welcher der Benutzer das Gerät vor sich herschiebt ausgerichtet sind und wobei weiter die Bürsten mit ihren Borstenbüscheln nach unten über den Geräteboden hinausragen. Zur Verfahrerleichterung weisen solche Bodenpflegegeräte zudem mindestens eine Laufrolle auf, über welche sich das Gerät auf dem zu reinigenden Boden abstützt.

Aus der JP-A-05228085 ist ein Bodenpflegegerät mit einer Bürste bekannt, die integral mit einem Laufrad ausgebildet ist. Das Laufrad ist durch die Bürste angetrieben. Es ist Teil der Bürste selbst. Aus der JP-A-040589256A ist ein Bodenpflegegerät mit einer rotierbaren Bürste bekannt, bei welcher die Laufrolle von dem Achskörper der Bürste durchsetzt ist und der Achskörper der Bürste zugleich die Achse der Laufrolle bildet. Die US-A-4660247 zeigt ein derartiges Bodenpflegegerät mit einer Nebeneinanderanordnung von Bürste und Laufrolle. Gleiches zeigt schließlich auch die EP-A-0523632.

Ausgehend von dem angeführten Stand der Technik stellt sich der Erfindung die Aufgabe, ein Bodenpflegegerät der in Rede stehenden Art hinsichtlich einer einfachen, wirkungsvollen Ausführung zu verbessern.

Diese Aufgabe ist beim Gegenstand des Anspruches 1 gelöst, wobei darauf abgestellt ist, dass die Laufrolle von der Bürste durchsetzt ist, wobei eine mittige Öffnung der Laufrolle bzw. gegebenenfalls eine Führung der Laufrolle eine Durchtrittsöffnung für die Bürsten bildet und eine Abstützung der Laufrolle bei Achsenlosigkeit über ihren Außenumfang erfolgt oder die Führung der Laufrolle quer zur Rotationsachse der Laufrolle im Bereich des Gerätegehäuses gehaltert ist. Zufolge dieser erfindungsgemäßen Ausgestaltung ist ein Bodenpflegegerät geschaffen, bei welchem die Laufrolle in direktem Bodenbearbeitungsbereich unabhängig drehbar von der Bürste angeordnet ist. Insbesondere ist die erfindungsgemäße Anordnung der Laufrolle bei Bodenpflegegeräten, welche mit einer Absaugung im Bereich der Bürste arbeiten von Vorteil. So ist es bei den bekannten Geräten zur Verhinderung des Ansaugens des Bodenpflegegerätes an den Teppichboden bekannt, eine Laufrolle mit einer zentrisch angeordneten Achse in Verfahrrichtung vor oder hinter dem durch die Bürste durchsetzten Saugmund im Bereich des Gerätebodens anzuordnen. Weitere Maßnahmen zur Verhinderung des Ansaugens bestehen bspw. durch Anordnung von Stegen im Saugmund. Werden jedoch Laufrollen in Verfahrrichtung vor dem Saugmund bzw. vor der Bürste angebracht, ist diese zwangsläufig weiter von der Stirnseite des Bodenpflegegerätes entfernt, was einen Nachteil bezüglich der Frontabsaugung bedeutet. Werden Laufrollen hinter dem Saugmund bzw. der Bürste angeordnet, wird insbesondere ein Teppichboden im stirnseitigen Bereich des Geräts häufig so weit nach oben angesaugt, dass es zu einer Selbstabdichtung und somit zu hohen Schiebekräften kommt. Insofern erweist sich die erfindungsgemäße Anordnung der Laufrolle als vorteilhaft, da hierdurch die Bürste bzw. der von der Bürste durchsetzte Saugmund weiter nahe dem stirnseitigen Bereich des Bodenpflegegerätes angeordnet sein kann, zur verbesserten Frontabsaugung bzw. Bürstbearbeitung. Des Weiteren ist die erfindungsgemäße Laufrolle im kritischen Bereich angeordnet, so in dem Bürst- und gegebenenfalls Saugbereich, so dass insbesondere bei einem Bodenpflegegerät, bei welchem zugleich zur Bürstbearbeitung eine Absaugung erfolgt, ein zu bearbeitender Teppichbodenabschnitt durch die Laufrolle niedergehalten wird. Einem Ansaugen und somit einer Selbstabdichtung ist entgegengewirkt. Zufolge dessen sind auch insbesondere bei einer Bürst- und Saugbearbeitung eines Teppichbodens die Schiebekräfte reduziert. Da die Laufrolle so gestaltet ist, dass die Bürste durch die Laufrolle hindurch ragt, ist die Funktion der rotierenden Bürste nicht behindert. Bevorzugt sind hierbei Laufrolle und Bürste annähernd koaxial zueinander angeordnet. Des Weiteren erfährt die Bürste durch die erfindungsgemäße Anordnung der Laufrolle einen definierten Bodenabstand. Die Führung für die Laufrolle, die eine Durchtrittsöffnung für die Bürste belässt, erstreckt sich bevorzugt nur über einen Teil des Umfangs der Laufrolle, so bspw. über 25 bis 75 %, bevorzugt etwa 30 % des Umfangs. Diese Führung definiert die geometrische Achse der Laufrolle und kann bspw. als Gleitführung gebildet sein. Des Weiteren ist diesbezüglich bevorzugt, dass sich die Führung über einen in Betriebsstellung des Bodenpflegegeräts unteren Umfangsabschnitt erstreckt. Die Führung kann im Bereich des Bürst- bzw. Saugraumes gehaltert sein. So kann weiter Halterung im Bereich des Bürst- bzw. Saugraumes ausgeführt sein. In einer vorteilhaften Weiterbildung des Erfindungsgegenstandes ist vorgesehen, dass die Führung zugleich einen Nabenabschnitt bildet, die Laufrolle jedoch sich relativ zu dem Nabenabschnitt bewegt. Die Führung ist hierzu schalenartig ausgeformt zur Bildung eines sich über einen Teil des Umfangs der Laufrolle erstreckenden Nabenabschnitts, auf welchem radial außen die ringförmig ausgeformte Laufrolle geführt ist. Letztere durchsetzt die Führung in einem sich nach radial außerhalb erstreckenden Abschnitt. Dieser Abschnitt dient zugleich der Halterung der Führung bzw. des die Laufrolle führenden Nabenabschnitts. Die von der Laufrolle durchsetzte Durchbrechung in diesem Abschnitt ist querschnittsmäßig so ausgebildet, dass die Laufrolle formschlüssig an der Führung gehaltert ist. So kann in einer bevorzugten Ausführungsform die einen Nabenabschnitt ausbildende Führung mit den sich nach radial außerhalb erstreckenden Abschnitten sekantenartig der Laufrolle zugeordnet sein, wobei im Bereich der Abschnitte eine Durchdringung durch die Laufrolle erreicht ist. Der durchdrungene Bereich in den Abschnitten ist querschnittsmäßig und hinsichtlich der Krümmung in Umfangsrichtung der Laufrolle an Letztere angepasst zur rotationsbeweglichen, jedoch achsfesten Halterung der Laufrolle sowohl in Laufrollenachsrichtung als auch quer hierzu. Die Bürste weist einen Bürstenachskörper auf und hieraus radial vorstehende Borstenbüschel. Diesbezüglich wird vorgeschlagen, dass die Durchtrittsöffnung der Laufrolle größer gewählt ist als der Durchmesser des Bürstenachskörpers aber kleiner als eine größte Radialerstreckung der Borstenbüschel. So kann die Bürste im Durchsetzüngsbereich zu der Laufrolle umfangsmäßig borstenfrei gehalten sein. Dadurch bedingt, dass die Durchtrittsöffnung der Laufrolle kleiner gewählt ist als eine größte Radialerstreckung der Borstenbüschel, ist auch bei Abstützung der Laufrolle auf einem Teppichboden oder dgl. die Bürstbearbeitung dieses Bodens gewährleistet. Darüber hinaus ist die Durchtrittsöffnung der Laufrolle so gewählt, dass eine kippbeweglich gelagerte Bürste - so bspw. zur Reaktion auf Bodenunebenheiten - frei in dem durchsetzten Bereich der Laufrolle bewegbar ist. Die Lagerung der Laufrolle kann auch durch eine Gleitführung erreicht sein, bei welcher die kreisringförmige Laufrolle an ihrer Innenwandung mittels Rollen abgestützt ist. Alternativ kann die Laufrolle achsenfrei an ihrem Außenumfang abgestützt sein. Eine solche Abstützung kann nach Art eines Rollen- oder Zylinderlagers vorgenommen sein, zur Ausformung einer Rollen- bzw. Außengleitführung. In einer beispielhaften Ausgestaltung sind über den Umfang der Laufrolle, welche ringförmig ausgebildet ist, mehrere, so bevorzugt drei gleichmäßig zueinander beabstandete Abstützungen vorgesehen, wobei die diese ausformenden Rollen- oder Zylinderlager im Bereich des Gerätegehäuses, so weiter bevorzugt im Bereich des Bürst- bzw. Saugraumes gehaltert sind.

Die Erfindung ist nachstehend anhand der beigefügten Zeichnungen, welche lediglich zwei Ausführungsbeispiele darstellen, näher erläutert. Es zeigt:
- Fig.1: in perspektivischer Darstellung ein Bodenstaubsauggerät mit einem über einen Führungsstiel und Saugschlauch angeschlossenen, erfindungsgemäßen Bodenpflegegerät;
- Fig. 2: die Unteransicht gegen das Bodenpflegegerät;
- Fig. 3: den Schnitt gemäß der Linie III-III in Fig. 2;
- Fig. 4: einen schematischen Schnitt gemäß der Darstellung in Fig. 3, jedoch in perspektivischer Darstellung unter Fortlassung einer Bürste;
- Fig. 5: eine perspektivische Darstellung des in Fig. 4 mit V bezeichneten Bereichs;
- Fig. 6: den vergrößerten Schnitt gemäß der Linie VI VI in Fig. 4;
- Fig. 7: den Schnitt gemäß der Linie VII-VII in Fig. 6;
- Fig. 8: eine Einzelansicht einer Laufrolle des erfindungsgemäßen Bodenpflegegeräts in einer zweiten Ausführungsform;
- Fig. 9: den Schnitt gemäß der Linie IV-IV in Fig. 8

Dargestellt und beschrieben ist zunächst mit Bezug zu Fig.1 ein Haushalts-Staubsauggerät 1 in Form eines Bodenstaubsaugers mit einem über einen Saugschlauch 2 und einem Führungsstiel 3 zur Saugbearbeitung eines Bodens 4 zu führenden Bodenpflegegerät 5. Letzteres ist als Vorsatzgerät für den Staubsauger 1 ausgebildet, welches über einen Anschlussstutzen 6 sowohl elektrisch als auch strömungsmäßig mit dem Staubsauger 1 verbindbar ist.

Der Anschlussstutzen 6 steht in strömungstechnischer Verbindung mit einem - in üblicher Vorschubrichtung r betrachteten - stirnseitigen Saugraum 7, welcher sich quer zur Vorschubrichtung r in dem Bodenpflegegerät 5 erstreckt und nach unten, d. h. zum zu pflegenden Boden 4 gewandt einen schlitzartigen Saugmund 8 ausformt

In dem Saugraum 7 sind des Weiteren elektromotorisch antreibbare, rotierbare, Bürsten 9 angeordnet, welche sich gleichfalls quer zur Vorschubrichtung r über die Saugraumbreite erstrecken. Die Borstenbüschel 19 der Bürsten 9 ragen unterseitig über den Geräteboden 11 durch den Saugmund 8 zur Bürstbearbeitung des Bodens 4 vor.

Wie insbesondere in der Unteransicht in Fig. 2 zu erkennen, ist das Bodenpflegegerät 5 im rückwärtigen, d. h. dem Anschlussstutzen 6 zugewandten Bereich mit Laufrollen 12 versehen, welche in üblicher Weise um einen im Gerätegehäuse 13 verankerte Achskörper 14 drehbar gelagert sind.

Eine weitere Abstützung erfährt das Bodenpflegegerät 5 im in Vorschubrichtung r betrachteten stinseitigen Bereich, so konkret im Bereich des durch die Bürsten 9 bzw. durch die Borstenbüschel 19 durchsetzten Saugmunds 8.

Hier sind weitere Laufrollen 15 vorgesehen, welche mittig in Erstreckungsrichtung einer jeweiligen Bürste 9 angeordnet von diesen durchsetzt werden.

In den Fig. 3 bis 7 ist eine erste Ausführungsform dieser im Stirnbereich des Bodenpflegegeräts 5 angeordneten Laufrollen 15 dargestellt. Diese weisen zunächst eine Führung 16 auf, die eine Durchtrittsöffnung 17 für die jeweilige Bürste 9 belässt, die größer gewählt ist, als der Durchmesser d eines Bürstenachskörpers 18, jedoch größer als eine Radialerstreckung der radial aus dem Bürstenachskörper 18 vorstehenden Borstenbüschel 19 (vgl. Fig. 3). In dem, die Laufrolle 15 durchsetzenden Axialabschnitt ist der Bürstenachskörper 18 borstenfrei gehalten. Die geometrische Rotationsachse der Laufrolle 15 ist durch die Führung 16 definiert.

Die Führung 16 erstreckt sich nur über einen Teil des Umfangs der Laufrolle 15, so in dem dargestellten Ausführungsbeispiel etwa über ein Drittel des Rollenumfangs, wobei weiter die Führung 16 zugleich einen Nabenabschnitt 20 für die im Wesentlichen ringfömig ausgebildete Laufrolle 15 bildet. Beidseitig endseitig dieses im Querschnitt schalenförmigen Nabenabschnitts 20 sind in etwa radial sich nach außen erstreckende Abschnitte 21 angeformt, welche Abschnitte 21 von der ringförmigen Laufrolle 15 durchsetzt sind.

Die so ausgeformte Führung 16 ist sekantenartig dem in Arbeitsstellung des Bodenpflegegeräts 5 unteren Bereich der Laufrolle 15 zugeordnet. Die Laufrolle 15 stützt sich hierbei wandungsinnenseitig an dem Nabenabschnitt 20 ab, wobei ein radiales Außenmaß dieses Nabenabschnitts 20 kleiner gewählt ist als das radiale Außenmaß der Laufrolle 15.

Über die in etwa radial abragenden Abschnitte 21 ist die Führung 16 quer zur Rotationsachse der Laufrolle 15 gehaltert, wozu die Abschnitte 21 in dem Gerätegehäuse 13, so insbesondere im Bereich des Saugraums 7 gefesselt sind.

Die Anordnung und Festlegung der Führung; 16 ist weiter so gewählt, dass die Laufrolle 15 mit einem Kreisabschnitt nach unten über den Geräteboden 11 überragt.

Die ringförmige Laufrolle 15 ist an der Führung 16 formschlüssig gehaltert, wozu die ringförmige Laufrolle 15 einen in etwa doppel-T-förmigen Querschnitt aufweist. Die von der Laufrolle 15 durchsetzten Abschnitte 21 besitzen querschnittsmäßig entsprechend ausgeformte Durchsetzungsöffnungen 22, welche in Dickenrichtung der Abschnitte 21 an der Kreisbogenkrümmung der Laufrolle 15 angepasst ausgeformt sind (vgl. Fig. 6 und 7).

Zufolge dieser Ausgestaltung ist die Laufrolle 15 an der Führung 16 bei freier Drehbeweglichkeit formschlüssig gehaltert. Die Abstützung des Bodenpflegegeräts 5 über die Laufrollen 15 und auch ein Anheben des Bodenpflegegeräts 5 führen nicht zu einer Relativverlagerung der Laufrolle 15 gegenüber der Führung 16 in Querrichtung zur Rotationsachse.

Dadurch bedingt, dass die Führung 16 über den Umfang der Laufrolle 15 nur partiell ausgebildet ist, ist die von der Bürste 9 zu durchsetzende Durchtrittsöffnung 17 durch den Nabenabschnitt 20 und durch die mittige Öffnung der ringförmigen Laufrolle 15 gebildet Ein lichtes Maß dieser Durchtrittsöffnung 17 entspricht etwa dem 1,2 bis 1,5-fachen des Bürstenkörper-Durchmessers d. Die von dem Bürstenkörper 18 radial abragenden Borstenbüschel 19 sind in ihrem Erstreckungsmaß so gewählt, dass diese mit ihren freien Enden radial über die Laufrollenaußenfläche ragen.

Zufolge der erfindungsgemäßen Ausgestaltung kommt den Laufrollen 15 eine Doppelfunktion zu. So dienen sie zum einen der Verfahrerleichterung und zum anderen als Niederhalter im Bereich des Saugmundes 8. Insbesondere Teppichböden, welche durch den im Saugraum 7 anstehenden Unterdruck leicht angesaugt werden können, was zu einem Verschluss des Saugraumes 7 und somit zu einer Erhöhung der Schiebekräfte führen würde, werden im kritischen Bereich durch die Laufrollen 15 niedergehalten.

Eine alternative Ausführungsform zur axialen Festlegung der Laufrollen 15 ist in den Fig. 8 und 9 dargestellt. Diese Laufrollen 15 sind achskörperfrei ausgebildet, so dass die durch die ringförmige Ausbildung der Laufrolle 15 ausgebildete mittige Öffnung zugleich die Durchtrittsöffnung 17 für die Bürste 9 bildet. Die Abstützung der Laufrolle 15 erfolgt im Bereich ihres Außenumfangs, wozu in Rotationsrichtung betrachtet beidseitig der Laufrollen 15 Zylinderlager 23 vorgesehen sind, welche mit den gefasten Randkanten 24 der Laufrolle 15 zusammenwirken Hierbei sind die Zylinderlager 23 etwa in einem Winkel von 45° zur Ebenenerstreckung der Laufrolle 15 ausgerichtet wobei weiter über den Umfang der Laufrolle 15 verteilt drei Zylinderlager-Paare, jeweils einen Winkel von 120" zwischen sich einschließend, vorgesehen sind. Die Zylinderlager 23 sind hierbei im Bereich des Gerätegehäuses 13, insbesondere im Bereich des Saugraumes 7 gehaltert.

## Patentansprüche

1. Bodenpflegegerät (5) mit einem Gehäuse (13) und mit einer rotierbaren Bürste (9), gegebenenfalls weiter mit einer Absaugung im Bereich der Bürste (9), wobei eine Laufrolle (15) zur Verfahrerleichterung vorgesehen ist, **dadurch gekennzeichnet, dass** die Laufrolle (15) von der Bürste (9) durchsetzt ist, wobei eine mittige Öffnung der Laufrolle bzw. gegebenenfalls eine Führung (16) der Laufrolle eine Durchtrittsöffnung (17) für die Bürste (9) bildet und eine Abstützung der Laufrolle (15) bei Achsenlosigkeit über ihren Außenumfang erfolgt oder die Führung der Laufrolle (15) quer zur Rotationsachse der Laufrolle im Bereich des Gerätegehäuses (13) gehaltert ist.

2. Bodenpflegergerät nach Anspruch 1, **dadurch gekennzeichnet, dass** die Führung (16) sich nur über einen Teil des Umfangs der Laufrolle (15) erstreckt.

3. Bodenpflegegerät nach einem der Ansprüche 1 oder 2, **dadurch gekennzeichnet, dass** die Führung (16) zugleich einen Nabenabschnitt (20) bildet, die Laufrolle (15) sich jedoch relativ zu dem Nabenabschnitt (20) bewegt.

4. Bodenpflegegerät nach einem der Ansprüche 1 bis 3, **dadurch gekennzeichnet, dass** die Laufrolle (15) die Führung (16) in einem sich nach radial außerhalb erstreckenden Abschnitt (21) durchsetzt.

5. Bodenpflegegerät nach einem der Ansprüche 1 bis 4, **dadurch gekennzeichnet, dass** die Laufrolle (15) formschlüssig an der Führung (16) gehaltert ist.

6. Bodenpflegegerät nach einem der Ansprüche 1 bis 5, **dadurch gekennzeichnet, dass** die Bürste (9) einen Bürstenachskörper (18) aufweist und hieraus radial vorstehende Borstenbüschel (19) und dass die Durchtrittsöffnung (17) der Laufrolle (15) größer gewählt ist als der Durchmesser (d) des Bürstenachskörpers (18) aber kleiner als eine größte Radialerstreckung der Borstenbüschel (19).

7. Bodenpflegegerät nach einem der Ansprüche 1 bis 6, **dadurch gekennzeichnet, dass** die Laufrolle (15) achsenfrei ausgebildet ist und lediglich an ihrem Außenumfang abgestützt ist.

8. Bodenpflegegerät nach Anspruch 7, **dadurch gekennzeichnet, dass** die Abstützung nach Art eines Rollen- oder Zylinderlagers vorgenommen ist.

## Claims

1. Floor maintenance device (5) comprising a housing (13) and comprising a rotatable brush (9), optionally further comprising a suction means in the region of the brush (9), a swivelling roller (15) being provided to facilitate displacement, **characterised in that** the swivelling roller (15) is penetrated by the brush (9), a central opening in the swivelling roller or optionally a guide (16) of the swivelling roller forming a through-hole (17) for the brush (9), and the swivelling roller (15), if shaft-free, being supported via the outer circumference thereof, or the guide of the swivelling roller (15) being mounted transverse to the axis of rotation of the swivelling roller in the region of the device housing (13).

2. Floor maintenance device according to claim 1, **characterised in that** the guide (16) only extends over part of the circumference of the swivelling roller (15).

3. Floor maintenance device according to either claim 1 or claim 2, **characterised in that** the guide (16) also forms a hub portion (20), but the swivelling roller (15) moves relative to the hub portion (20).

4. Floor maintenance device according to any one of claims 1 to 3, **characterised in that** the swivelling roller (15) penetrates the guide (16) in a radially externally extending portion (21).

5. Floor maintenance device according to any one of claims 1 to 4, **characterised in that** the swivelling roller (15) is mounted on the guide (16) with a positive fit.

6. Floor maintenance device according to any one of claims 1 to 5, **characterised in that** the brush (9) comprises a brush shaft body (18) and bunches (19) of bristles extending radially therefrom, and **in that** the through-hole (17) of the swivel roller (15) is selected to be larger than the diameter (d) of the brush shaft body (18) but smaller than a maximum radial extension of the bunch (19) of brushes.

7. Floor maintenance device according to any one of claims 1 to 6, **characterised in that** the swivelling roller (15) is formed so as to be shaft-free and is merely supported at the outer circumference thereof.

8. Floor maintenance device according to claim 7, **characterised in that** the support is provided in the manner of a roller bearing or cylinder bearing.

## Revendications

1. Appareil pour l'entretien des sols (5) comprenant un boîtier (13) et une brosse (9) rotative, ainsi qu'éventuellement une aspiration dans la région de la brosse (9), un galet de roulement (15) étant prévu pour faciliter le déplacement, **caractérisé en ce que** le galet de roulement (15) est traversé par la brosse (9), une ouverture centrale du galet de roulement ou, le cas échéant, un guide (16) du galet de roulement formant un orifice de passage (17) pour la brosse (9) et un support du galet de roulement (15) étant réalisé sans axe par sa périphérie externe ou bien le guide du galet de roulement (15) étant maintenu, dans la région du boîtier de l'appareil (13), perpendiculaire à l'axe de rotation du galet de roulement.

2. Appareil pour l'entretien des sols selon la revendication 1, **caractérisé en ce que** le guide (16) s'étend uniquement sur une portion de la circonférence du galet de roulement (15).

3. Appareil pour l'entretien des sols selon la revendication 1 ou 2, **caractérisé en ce que** le guide (16) forme également une partie de moyeu (20), le rouleau (15) se déplaçant cependant relativement à la partie de moyeu (20).

4. Appareil pour l'entretien des sols selon l'une des revendications 1 à 3, **caractérisé en ce que** le galet de roulement (15) traverse le guide (16) dans une partie (21) s'étendant vers l'extérieur radialement.

5. Appareil pour l'entretien des sols selon l'une des revendications 1 à 4, **caractérisé en ce que** le galet de roulement (15) est maintenu par engagement de forme au niveau du guide (16).

6. Appareil pour l'entretien des sols selon l'une des revendications 1 à 5, **caractérisé en ce que** la brosse (9) comporte un corps d'essieu de brosse (18) et des touffes de poils (19) faisant saillie radialement à partir de celui-ci, et **en ce que** l'orifice de passage (17) du galet de roulement (15) est choisi plus grand que le diamètre (d) du corps d'essieu de brosse (18) mais plus petit qu'une extension radiale des touffes de poils (19) la plus grande.

7. Appareil pour l'entretien des sols selon l'une des revendications 1 à 6, **caractérisé en ce que** le galet de roulement (15) est réalisé sans axe et **en ce qu'**il est supporté uniquement au niveau de sa périphérie externe.

8. Appareil pour l'entretien des sols selon la revendication 7, **caractérisé en ce que** le support est réalisé à la façon d'un roulement à galets ou d'un roulement à rouleaux cylindriques.
